# FASCICULE DE BREVET EUROPEEN

(11) **EP 0 577 460 B1**
(45) Date de publication et mention de la délivrance du brevet: **08.05.1996**
(21) Numéro de dépôt: 93401549.6
(22) Date de dépôt: 16.06.1993
(51) Int. Cl.: E05F 11/38, B60J 1/17

(54) **Lève-vitre pour véhicule automobile**
Kraftfahrzeugfensterheber
Vehicle window raising and lowering mechanism

(30) Priorité: 03.07.1992 FR 9208486
(43) Date de publication de la demande: 05.01.1994
(73) Titulaire: AUTOMOBILES PEUGEOT, F-75116 Paris (FR); AUTOMOBILES CITROEN, F-92200 Neuilly sur Seine (FR)
(72) Inventeur: Chudzik, Dominique, F-77300 Ozoir La Ferriere (FR)
(74) Mandataire: Gendraud, Pierre

(56) Documents cités:
- EP-A- 0 070 815
- WO-A-88/01674
- DE-B- 1 285 357
- US-A- 2 610 876
- US-A- 4 848 032

## Description

L'invention concerne un lève-vitre pour véhicule automobile selon le préambule de la revendication 1. Un tel lève-vitre comporte une glissière, et un chariot ou curseur susceptible d'être déplacé le long de la glissière au moyen d'un câble, d'une poulie et d'un dispositif de commande de type connu. Le curseur entraîne la vitre dans ses déplacements verticaux au moyen d'un doigt s'engageant dans un trou de la vitre muni d'un palier anti-bruit, la solidarité de la vitre et du doigt étant assurée par des moyens de verrouillage rapide.

Le montage de ce type de lève-vitre est le suivant. Le mécanisme d'entraînement de la vitre ayant été positionné sur la porte, la vitre munie d'un palier anti-bruit se chaussant dans un trou prévu à cet effet est introduite dans l'armature de porte et est montée sur le doigt du curseur qui se centre dans le palier anti-bruit. Afin d'éviter le désengagement du doigt du curseur et de la vitre on place en opération finale et donc en aveugle un clip sur l'extrémité du doigt émergeant du palier anti-bruit.

Ce montage présente de nombreux inconvénients :
- risque de déchaussement du palier anti-bruit de la vitre lors du montage de celle-ci sur le doigt du curseur, suite à un mauvais centrage de celui-ci,
- difficulté de chaussement du palier anti-bruit sur la vitre,
- difficulté de montage en aveugle du clip. Il arrive que celui-ci est mal monté ou même ne l'est pas du tout, de sorte que la vitre tombe dans la porte après quelques manoeuvres.

La présente invention a pour objet un lève-vitre perfectionné de manière à remédier à ces inconvénients.

Le lève-vitre selon l'invention est caractérisé dans la revendication 1. Il comporte une entretoise montée sur le palier et coopérant avec lui pour enserrer la vitre; le doigt présente une gorge destinée à coopérer avec le palier, l'entretoise et une épingle de verrouillage, et le lève-vitre comporte des moyens pour limiter un déplacement axial de l'épingle par rapport à l'entretoise.

Avant de monter la glace sur le mécanisme d'entraînement placé préalablement sur la porte, on introduit le palier dans le trou de la glace, on glisse l'entretoise sur le palier et on solidarise l'ensemble palier, glace, entretoise en glissant l'épingle dans des usinages adéquats prévus sur le palier et l'entretoise.

La glace ainsi équipée est placée dans la porte et, après avoir positionné le palier en face du doigt du curseur, une simple pression sur la glace permet de clipper le doigt du curseur dans le palier de la glace.

On a décrit à titre d'exemple non limitatif, un mode de réalisation du lève-vitre selon l'invention, avec référence au dessin annexé dans lequel :
La Figure 1 est une vue en perspective éclatée du lève-vitre selon l'invention;
La Figure 2 est une vue en coupe des moyens de liaison de la vitre au doigt du curseur de commande.

Tel qu'il est représenté au dessin, le mécanisme lève-vitre du véhicule automobile selon l'invention comprend un dispositif de commande 1 qui peut être à moteur ou à poignée et est fixé sur le panneau intérieur de porte 2. Ce dispositif entraîne un câble 3 qui passe sur une poulie 4 et entraîne un curseur 5; celui-ci est monté coulissant sur une glissière 6 et porte un doigt 7. La vitre 8 comporte un trou 9 apte à recevoir un palier 11 qui est traversé par le doigt 7 et qui supporte une entretoise 13, des moyens de verrouillage garantissant la liaison de la glace avec le doigt du curseur lorsque celui-ci se déplace.

Le palier 11 est constitué par un corps cylindrique 11a en matière plastique terminé par une collerette 11b. La partie cylindrique 11a comporte des rainures 11e parallèles à son axe longitudinal et la collerette 11b des ouvertures 11d dans lesquelles s'ancrent les ailes de patins 12 en élastomère, surmoulés et de section approximativement en L.

Les ailes des patins 12 en appui sur la face interne de la collerette 11b ont leurs faces internes 12a inclinées d'un angle X de l'ordre d'environ 10 à 20° par rapport à un plan perpendiculaire à l'axe du palier. Lorsque le palier est en place dans la vitre et chausse le doigt, les patins 12 assurent une liaison souple et anti-bruit d'une part entre la face d'appui latérale de la vitre 8 et la collerette 11b du palier 11 et le curseur 5 et d'autre part entre le corps 11a du palier 11 et la périphérie du trou 9.

Le corps 11a du palier 11 a une longueur telle qu'il fasse saillie par rapport à la vitre 8 quand il est engagé dans le trou 9. Sur l'extrémité dépassante du corps peut être emmanchée une entretoise 13 en matière plastique qui présente à l'une de ses extrémités une collerette 13c sur la face extérieure de laquelle sont prévus des patins 14 en élastomère surmoulés dont une partie s'encastre dans des ouvertures 13d de la collerette 13c; la face externe 14a de ces patins est inclinée d'un angle Y de l'ordre de 10 à 20° par rapport à un plan perpendiculaire à l'axe de l'entretoise; cet angle est de sens contraire à l'angle X d'inclinaison des faces 12a des patins 12 et a sensiblement la même valeur que cet angle. L'entretoise 13 comporte une nervure interne d'indexage 13a qui peut s'engager dans une rainure 11e du palier 11.

Enfin il est prévu une épingle de maintien 15 qui peut s'engager dans une gorge 7a du doigt 7; le palier 11 et l'entretoise 13 présentent des ouvertures respectivement 11c et 13b pour le passage des branches de l'épingle. L'extrémité du doigt 7 présente à son extrémité un chanfrein 7b pour faciliter le chaussement du doigt par l'épingle de maintien 15.

Pour fixer la vitre 8 au doigt 7 on commence par mettre en place le palier 11 dans le trou 9 de la vitre 8. Puis on met en place sur l'entretoise 13 l'épingle de maintien 15 dont les branches s'engagent dans les ouvertures 13b de cette entretoise et on monte l'ensemble sur le palier 11, les branches de l'épingle de maintien 15 venant s'encliqueter dans les ouvertures llc de ce palier. Il ne reste plus qu'à placer l'ensemble ainsi préparé au droit du curseur 5 et à exercer une pression sur la vitre 8; le chanfrein 7b du doigt 7 du curseur élargit l'épingle de maintien 15 qui glisse sur ce chanfrein et vient s'engager dans la gorge 7a du doigt, ce qui verrouille sur ce doigt le palier 11, donc la vitre.

Pour démonter le lève-vitre, par exemple pour le réparer, il suffit de sortir l'épingle de maintien 15, de déplacer l'entretoise 13 et de déposer la vitre.

Dans une variante, l'épingle de maintien 15 peut d'une manière connue en soi être moulée avec la pièce 13 les attaches entre l'entretoise et l'épingle étant rompues au montage quand l'épingle s'engage dans les rainures 7a et les ouvertures 11c et 13b.

Il va de soi que la présente invention ne doit pas être considérée comme limitée au mode de réalisation décrit et représenté, mais en couvre, au contraire, toutes les variantes qui correspondent aux termes de la revendication 1.

## Revendications

1. Lève-vitre pour véhicule automobile comportant un curseur (5) monté coulissant par rapport à la structure du véhicule, pouvant être déplacé par des moyens de commande (1) et comportant un doigt (7) engagé dans un trou (9) de la vitre (8) avec interposition d'un palier anti-bruit (11) et des moyens de verrouillage rapide du doigt et de la vitre,
caractérisé en ce que le palier anti-bruit porte une entretoise (13) coopérant avec lui pour enserrer la vitre (8), le palier et l'entretoise étant préalablement montés sur la vitre et assemblés par une épingle (15) et en ce que le doigt (7) présente une gorge (7a) destinée à coopérer avec l'épingle (15) de façon à assurer la solidarisation du doigt (7) avec le palier (11) et l'entretoise (13).

2. Lève-vitre selon la revendication 1,
caractérisé en ce que le palier (11) et l'entretoise (13) comportent des collerettes (11b, 13c) venant chacune en appui sur l'une des faces de la vitre (8).

3. Lève-vitre selon la revendication 2,
caractérisé en ce que le palier (11) comporte un corps en matière plastique terminé par une collerette (11b) et portant des patins (12) en élastomère surmoulés et encastrés dans des ouvertures (11d) du palier.

4. Lève-vitre selon la revendication 3,
caractérisé en ce que les patins (12) ont une section approximativement en L, l'une des ailes de chaque patin étant disposée à la périphérie du corps du palier (11a) et engagée dans le trou (9) alors que son autre aile s'appuie sur la face interne de la collerette (11b).

5. Lève-vitre selon la revendication 4,
caractérisé en ce que la face interne (12a) de ladite autre aile de chaque patin fait un angle de 10 à 20° par rapport à un plan perpendiculaire à l'axe du palier.

6. Lève-vitre selon la revendication 1 ou 2,
caractérisé en ce que l'entretoise (13) comporte une nervure d'indexage (13a) engagée dans une rainure (11e) du palier (11).

7. Lève-vitre selon la revendication 2,
caractérisé en ce que l'entretoise (13) comporte un corps en matière plastique terminé par une collerette (13c) sur la face extérieure de laquelle sont prévus des patins (14) en élastomère.

8. Lève-vitre selon la revendication 7,
caractérisé en ce que la face extérieure (14a) des patins (14) fait un angle de 10 à 20° par rapport à un plan perpendiculaire à l'axe de l'entretoise.

9. Lève-vitre selon les revendications 5 et 8,
caractérisé en ce que les faces internes (12a) des patins (12) et les faces extérieures (14a) des patins (14) font des angles égaux mais dirigés en sens contraire, avec un plan perpendiculaire au doigt (7).

10. Lève-vitre selon l'une des revendications 1 à 9,
caractérisé en ce que le palier (11) et l'entretoise (13) présentent des ouvertures (11c et 13b) pour le passage des branches de l'épingle et l'immobilisation de l'ensemble (11 - 13 - 8) sur le doigt (7).

11. Lève-vitre selon l'une des revendications 1 à 10,
caractérisé en ce que le doigt (7) présente un chanfrein (7b) à son extrémité.

12. Lève-vitre selon la revendication 1,
caractérisé en ce que l'épingle de verrouillage (15) est obtenue de moulage avec l'entretoise (13), les attaches entre l'entretoise et l'épingle étant rompues au montage.

## Patentansprüche

1. Kraftfahrzeugfensterheber, mit einem Schieber (5), der in Bezug auf den Fahrzeugaufbau verschieblich angebracht ist, durch Steuermittel (1) verstellt werden kann und einen Finger (7) aufweist, der in eine Bohrung (9) der Fensterscheibe (8) unter Zwischenanordnung eines geräuschmindernden Lagers (11) eingreift, sowie mit Mitteln zur festen, schnellen Verbindung des Fingers und der Fensterscheibe,
dadurch gekennzeichnet, daß das geräuschmindernde Lager eine Zwischenhülse (13) trägt, die mit ihm zusammenwirkt, um die Fensterscheibe (8) einzuspannen, wobei das Lager und die Zwischenhülse vorab an der Fensterscheibe angebracht werden und durch einen dünnen Bügel (15) zusammengehalten sind, und daß der Finger (7) eine Einkehlung (7a) aufweist, die dazu bestimmt ist, mit dem dünnen Bügel (15) derart zusammenzuwirken, daß die feste Verbindung des Fingers (7) mit dem Lager (11) und der Zwischenhülse (13) sichergestellt ist.

2. Fensterheber nach Anspruch 1, dadurch gekennzeichnet,
daß das Lager (11) und die Zwischenhülse (13) Bünde (11b, 13c) aufweisen, von denen jeder gegen eine der Flächen der Fensterscheibe (8) zur Anlage kommt.

3. Fensterheber nach Anspruch 2, dadurch gekennzeichnet,
daß das Lager (11) einen Körper aus Kunststoff aufweist, der von einem Bund (11b) abgeschlossen wird und Schuhe (12) aus Elastomer trägt, die in Öffnungen (11d) aufgeformt und eingeschlossen sind.

4. Fensterheber nach Anspruch 3, dadurch gekennzeichnet, daß die Schuhe (12) einen etwa L-förmigen Schnitt aufweisen, wobei einer der Schenkel eines jeden Schuhes am Umfang des Körpers des Lagers (11a) angeordnet ist und in die Bohrung (9) eingreift, während sich sein anderer Schenkel gegen die Innenfläche des Bundes (11b) anlegt.

5. Fensterheber nach Anspruch 4, dadurch gekennzeichnet,
daß die Innenfläche (12a) des genannten anderen Schenkels eines jeden Schuhes einen Winkel von 10 bis 20° in Bezug auf eine Ebene senkrecht zur Achse des Lagers bildet.

6. Fensterheber nach Anspruch 1 oder 2, dadurch gekennzeichnet, daß die Zwischenhülse (13) eine Sperrfeder (13a) aufweist, die in eine Nut (11e) des Lagers (11) eingreift.

7. Fensterheber nach Anspruch 2, dadurch gekennzeichnet, daß die Zwischenhülse (13) einen Körper aus Kunststoff aufweist, der von einem Bund (13c) abgeschlossen ist, auf dessen Außenfläche Schuhe (14) aus Elastomer vorgesehen sind.

8. Fensterheber nach Anspruch 7, dadurch gekennzeichnet, daß die Innenfläche (14a) der Schuhe (14) einen Winkel von 10 bis 20° in Bezug auf eine Ebene senkrecht zur Achse der Zwischenhülse bildet.

9. Fensterheber nach den Ansprüchen 5 und 8, dadurch gekennzeichnet, daß die Innenflächen (12a) der Schuhe (12) und die Außenflächen (14a) der Schuhe (14) gleiche Winkel bilden, die zu einer Ebene senkrecht zum Finger (7) gleiche, aber gegensinnige Winkel bilden.

10. Fensterheber nach einem der Ansprüche 1 bis 9, dadurch gekennzeichnet, daß das Lager (11) und die Zwischenhülse (13) Öffnungen (11c und 13b) für den Durchtritt der Arme des dünnen Bügels und zur unbeweglichen Festlegung der Baugruppe (11 - 13 - 8) auf dem Finger (7) aufweisen.

11. Fensterheber nach einem der Ansprüche 1 bis 10, dadurch gekennzeichnet, daß der Finger (7) an seinem Ende eine Fase (7b) aufweist.

12. Fensterheber nach Anspruch 1, dadurch gekennzeichnet, daß der dünne Verriegelungsbügel (15) durch Abformung zusammen mit der Zwischenhülse (13) erhalten wird, wobei die Verbinder zwischen der Zwischenhülse und dem dünnen Bügel bei der Montage abgebrochen werden.

## Claims

1. A window winder for a motor vehicle comprising a slider (5) mounted so as to slide relative to the structure of the vehicle, capable of being displaced by control means (1) and comprising a finger (7) engaged in a hole (9) in the window (8) with an interposed anti-noise bearing (11) and means for rapidly locking the finger and the window,
characterised in that the anti-noise bearing has a brace (13) co-operating with it in order to clasp the window (8), the bearing and the brace being first mounted on the window and held together by a pin (15) and in that the finger (7) has a groove (7a) intended to co-operate with the pin (15) so as to ensure that the finger (7) is kept integral with the bearing (11) and the brace (13).

2. A window winder according to Claim 1,
characterised in that the bearing (11) and the brace (13) comprise flanges (11b, 13c) each bearing against one of the faces of the window (8).

3. A window winder according to Claim 2,
characterised in that the bearing (11) comprises a body made of plastic terminated by a flange (11b) and carrying shoes (12) made of elastomer, moulded on and set into openings (11d) of the bearing.

4. A window winder according to Claim 3,
characterised in that the shoes (12) have an approximately L-shaped section, one of the wings of each shoe being arranged on the periphery of the body of the bearing (11a) and engaged in the hole (9) while its other wing bears against the inner face of the flange (11b).

5. A window winder according to Claim 4,
characterised in that the inner face (12a) of said other wing of each shoe makes an angle of 10 to 20° relative to a plane perpendicular to the axis of the bearing.

6. A window winder according to Claim 1 or 2,
characterised in that the brace (13) comprises an indexing rib (13a) engaged in a slot (11e) of the bearing (11).

7. A window winder according to Claim 2,
characterised in that the brace (13) comprises a body made of plastic finished off by a flange (13c) on the outer face of which are provided shoes (14) made of elastomer.

8. A window winder according to Claim 7,
characterised in that the outer face (14a) of the shoes (14) makes an angle of 10 to 20° relative to a plane perpendicular to the axis of the brace.

9. A window winder according to Claims 5 and 8,
characterised in that the inner faces (12a) of the shoes (12) and the outer faces (14a) of the shoes (14) make angles, which are equal but point in opposite directions, with a plane perpendicular to the finger (7).

10. A window winder according to one of Claims 1 to 9,
characterised in that the bearing (11) and the brace (13) have openings (11c) and 13b) for the passage of branches of the pin and the immobilisation of the assembly (11 - 13 - 8) on the finger (7).

11. A window winder according to one of Claims 1 to 10,
characterised in that the finger (7) has a chamfer (7b) at its end.

12. A window winder according to Claim 1,
characterised in that the locking pin (15) is obtained by moulding together with the brace (13), the connections between the brace and the pin being broken on assembly.
